# EUROPÄISCHE PATENTSCHRIFT

(11) **EP 2 868 831 B1**
(45) Veröffentlichungstag und Bekanntmachung des Hinweises auf die Patenterteilung: **10.08.2016**
(21) Anmeldenummer: 13191131.5
(22) Anmeldetag: 31.10.2013
(51) Int. Cl.: E04D 13/03

(54) **Lichtkuppel, Klappe und/oder Rauchabzugseinrichtung**
Lighting dome, flap and/or smoke extraction device
Coupole, clapet et/ou dispositif d'extraction de fumée

(43) Veröffentlichungstag der Anmeldung: 06.05.2015
(73) Patentinhaber: JET Tageslicht und RWA GmbH, 32609 Hüllhorst (DE)
(72) Erfinder: Brand, Stefan, 32545 Bad Oeynhausen (DE); Stecker, Christoph, 33611 Bielefeld (DE); Stodian, Ulrich, 32549 Bad Oeynhausen (DE)
(74) Vertreter: Flötotto, Hubert

(56) Entgegenhaltungen:
- EP-A2- 2 500 488
- WO-A1-2009/122263
- DE-A1- 2 907 343
- US-A- 5 669 186

## Beschreibung

### Technisches Umfeld

Die Erfindung betrifft eine Lichtkuppel, Klappe und/oder Rauchabzugseinrichtung umfassend einen Rahmen, an dem eine aus transparentem Material geformte Kuppel befestigt ist, wobei der Rahmen aus einem Rechteckhohlprofilrahmen besteht, der an einem auf einer Dachfläche, vorzugsweise einem Flachdach, angeordneten Aufsetzkranz oder einer Zarge im geschlossenen Zustand aufliegt, und wobei der Rahmen mittels eines am Aufsetzkranz oder an der Zarge befestigten Scharniers in die Offenstellung schwenkbar ist, wobei der Rahmen aus einem im wesentlichen rechteckig gehaltenen Hohlprofil aus Kunststoff besteht, mit einer oberen Hohlprofilwand an der der Lichtkuppelrand festgelegt ist, und einer unteren Hohlprofilwand die auf dem Aufsetzkranz oder der Zarge im geschlossenen Zustand dichtend aufliegt, sowie einer nach außen und nach innen weisenden Hohlprofilwand, wobei an der nach außen liegenden Hohlprofilwand ein Verkleidungsprofil angesetzt ist, und wobei in dem Rechteckhohlprofil mehrere Kammern angeordnet sind, wobei die Anordnungen der Kammern in dem Hohlraum bzw. die Ausrichtung der die Kammern bildenden Kammerwände in dem Hohlraum des Rechteckhohlprofils eine bewehrungslose Versteifung des Kunststoffhohlprofils für ein Verschwenken der Lichtkuppel an dem Aufsetzkranz oder der Zarge bewirken.

### Stand der Technik

Aus dem Stand der Technik sind hinreichend Ausführungen von Lichtkuppeln, Klappen oder dergleichen bekannt, die auf Flachdächern, beispielsweise von Industriehallen, angeordnet sind. Dabei können diese Lichtkuppeln oder Klappen auch als Rauchabzugseinrichtungen oder Lüftungseinrichtungen genutzt werden, wobei diese dann mittels eines Zylinders oder Elektromotors angesteuert werden, um im Brandfall oder für den Lüftungszustand die Kuppel hoch schwenken, so dass Rauch bzw. die Abluft abziehen kann.

Diese bekannten Klappen oder Lichtkuppeln sind dabei derart aufgebaut, dass ein anscharnierter Rechteckrahmen auf einem auf dem Flachdach angeordneten Aufsetzkranz im geschlossenen Zustand aufliegt. An dem Rechteckrahmen ist die Lichtkuppel oder die Klappe befestigt. Bei diesen aus dem Stand der Technik bekannten Lichtkuppeln ist gemäß der DE 200 21 139 ein thermisch entkoppelter Rahmen bekannt, wobei der Rahmen aus leitenden und nichtleitenden Profilstreben zu einem Rechteckprofil zusammengesetzt ist. Der profilierte Rahmen besteht dabei aus einem Innenprofil und einem Außenprofil, wobei das Innen- und das Außenprofil mittels Deckfläche und die Bodenfläche bildenden Kunststoffrahmenformteilen verbunden sind, so dass sich ein thermisch entkoppelter Rahmen in Form eines Kastenprofils bildet. Weitere Lichtkuppeln, Klappen oder Rauchabzugseinrichtungen sind aus der DE 20 2008 000 956, der DE 20 2012 008 953, und der DE 10 2010 025 626 bekannt, wobei bei dieser Art der Ausführungen, insbesondere des Rechteckrahmens, dieser zur thermischen Entkopplung einerseits aus einem kastenförmigen Kunststoffprofil besteht und andererseits aus U-förmigen Aluminiumprofilen, die jeweils getrennt voneinander unter Bildung eines Spaltraums zwischen den Schenkeln an den Seiten des Kunststoffprofils festgelegt sind. Dieser aus dem Stand der Technik bekannte Rechteckrahmen baut wie eine Art Sandwich-Rahmen-Konstruktion, um auf diese Weise eine thermische Trennung von innen nach außen bzw. von außen nach innen zu erreichen.

Als weiterer Stand der Technik ist auf die WO 2009/122263 sowie auf die US 5 669 186 zu verweisen. Beide Druckschriften offenbaren jeweils einen Rahmen für eine Lichtkuppel, eine Klappe und/oder eine Rauchabzugseinrichtung, wobei der Rahmen aus einem Rechteckhohlprofilrahmen besteht. An der oberen Hohlprofilwand ist der Lichtkuppelrand festgelegt, wobei die untere Hohlprofilwand auf der Zarge im geschlossenen Zustand der Kuppel dichtend aufliegt. An der nach außen weisenden Hohlprofilwand ist ein Verkleidungsprofil angesetzt ist. Das bekannte Hohlprofil verfügt hierbei in dem Rechteckhohlprofil über mehrere Kammern. Diese bekannten zweiteilig ausgebildeten Rahmen bestehen aus einem Kunststoff- und einem Metallprofil, die in der Verbindung die hinreichende Steifigkeit bereitstellen, sofern keine zusätzliche Bewehrung in dem Profil vorgesehen ist. Insbesondere offenbart WO 2009/122263 die Merkmale des Oberbegriffs des Anspruchs 1.

Als Nachteilig bei diesen aus dem Stand der Technik bekannten, thermisch entkoppelten Rahmen wird es angesehen, dass die Herstellung eines derartigen Rahmens einerseits aufwendig ist, wobei es insbesondere im Bereich der Einfassungen zu Unstetigkeitsstellen kommt, die die Isolationswirkung ungünstig beeinflusst. Zudem sind die bekannten Rahmen wegen ihrer aufwendigen Herstellungsart sehr kostenungünstig.

### Aufgabe

Der Erfindung stellt sich somit das Problem einen thermisch entkoppelten Rahmen für eine Lichtkuppel, Klappe und/oder eine Rauchabzugseinrichtung derart weiter zu bilden, der einerseits die Nachteile überwindet, wobei andererseits der Rechteckrahmen von seiner Konstruktion her wesentlich günstiger herzustellen ist und wobei der Rahmen zudem eine verbesserte thermische Isolation bereitstellen soll.

### Lösung

Erfindungsgemäß wird dieses Problem mit den Merkmalen des Anspruchs 1 gelöst. Weiterbildende Ausführungen ergeben sich aus den Unteransprüchen.

Die mit der Erfindung erreichten Vorteile bestehen nun darin, dass die thermische Trennung am Rahmen einer Lichtkuppel, Klappe oder einer Rauchabzugseinrichtung mit nur einem Profil bewerkstellig wird. Dies führt zu wesentlich geringern Herstellungskosten. Hierbei wird ausschließlich durch die Verwendung eines Kunststoffhohlprofils die verbesserte thermische Isolation bewirt, wobei in Folge der Verwendung eines Kunststoffhohlprofils die Kosten zur Erstellung der Rahmenkonstruktion für eine Lichtkuppel, eine Klappe oder eine Rauchabzugseinrichtung wesentlich reduziert werden kann. Denn aufgrund eines Kunststoffhohlprofils, welches zu einem Rahmen in den Eckbereichen verschweißt wird, ergibt sich somit schon eine Grundrahmenkonstruktion für die Lichtkuppel oder die Klappe.

Erfindungsgemäß besteht hierbei der isolierende Rahmen aus einem im Wesentlichen als Rechteck gehaltenen Hohlprofil aus Kunststoff mit einer oberen Hohlprofilwand, an der der Lichtkuppelrand festgelegt ist und einer unteren Hohlprofilwand, die auf der Zarge im geschlossenen Zustand aufliegt, sowie einer nach außen und nach innen weisenden Hohlprofilwand, wobei an der nach außen liegenden Hohlprofilwand ein Verkleidungsprofil angesetzt ist und wobei im Rechteckhohlprofil mehrere Kammern angeordnet sind, deren Anordnung in dem Hohlraum bzw. die Ausrichtung der die Kammern bildenden Kammerwände in dem Hohlraum des Rechteckprofils eine bewehrungslose Versteifung des Kunststoffhohlprofil für ein Verschwenken der Lichtkuppel an der Zage bewirkten. Auf Grund der Gestaltung des Hohlraums des Kunststoffhohlprofils durch Anordnung der Wände, die entsprechend die Kammern bilden, kann auf eine zusätzliche Bewehrung im Kunststoffhohlprofil verzichtet werden. Der Rahmen erhält durch seine Hohlraumgestaltung die hinreichende versteifende Wirkung, die für ein Öffnen oder Schließen der Lichtkuppel oder der Klappe bzw. der Rauchabzugseinrichtung erforderlich ist. Es versteht sich somit auch, dass auf Grund der Verwendung eines isolierenden Materials, ohne dass hier weitere metallische Materialien in der Rahmenkonstruktion selbst verwendet werden, diese auch hoch isolierend wirkt, wenn diese auf der Zarge oder dem Aufsetzkranz dichtend aufliegt.

Nach einer erfindungsgemäßen Ausgestaltung, insbesondere des Hohlraums des Hohlprofils, sind die Kammerwände unter einer Schräglage in dem Hohlraum des Kunststoffhohlprofils angeordnet. Dabei sind zumindest drei Kammerwände unter vorzugsweise ca. 45°-Winkeln verlaufend in dem Kunststoffhohlprofil angeordnet. Vorzugsweise ist eine erste Kammerwand in dem Hohlraum diagonal angeordnet, wobei die beiden anderen Kammerwände sich parallel zur ersten Kammerwand zwischen der unteren Hohlprofilwand und der nach innen liegenden Hohlprofilwand erstrecken. Durch die Diagonale bzw. die Schräganlage der Kammerwände ergibt sich eine besonders für die Verschwenkbarkeit des Rahmens begünstigende Versteifung des Rahmenprofils. Diese wird dadurch noch besonders vorteilhaft beeinflusst, dass weitere Kammerwände in dem Hohlraum vorgesehen sind, welche querverlaufend zu den parallel ausgerichteten Kammerwänden angeordnet sind zur Bildung von dreieckförmigen Hohlräumen. Somit ergibt sich insbesondere für die horizontal liegende Rahmenkonstruktion eine günstige Aussteifung des Trägerrahmens für eine Lichtkuppel oder eine Klappe.

Nach einer besonders vorteilhaften Ausgestaltung der Erfindung weist die obere Hohlprofilwand eine Stufeneinformung auf, welche zur Aufnahme eines Schenkelrandes des auf der Hohlprofilwand aufliegenden Lichtkuppelrandes sowie zur Wasserabführung von eindringendem Wasser vorgesehen ist. Der horizontale Rand der Lichtkuppel liegt auf der oberen Profilwand auf, wobei der vertikale Randschenkel der Lichtkuppel die Stufe übergreift und sich in den von der Stufe gebildeten Hohlraum einfügt. Auf Grund der Auslegung der Stufenanordnung ist es möglich, dass diese auch Toleranzen, insbesondere der geformten Lichtkuppel, hier abfangen kann. Anfallendes Wasser auf der Kuppelfläche, wird hierbei über den Rand und dann in den Rahmenbereich geführt, und wird dann in der Stufeneinformung aufgefangen, die gleichzeitig einen nach außen weisenden Kanal bildet.

In Weiterbildung sind an der nach außen weisenden Hohlprofilwand ein oberer und ein unterer Steg zur Halterung des Verkleidungsprofils angeordnet. Das Verkleidungsprofil ist hierbei aus einem vorzugsweise metallischen Winkelprofil gebildet, welches hier insbesondere aus Aluminium gefertigt sein kann. Dabei ist das Winkelprofil mit seinem senkrechten Schenkel an den Raststegen befestigt, wobei der horizontal verlaufende Schenkel die Stufeneinformung sowie den Lichtkuppelrand überdeckt. Eine besondere Abdichtung des überdeckenden Schenkels des Winkelprofils bedarf es hierbei nicht gegenüber der oberen quer verlaufenden Wand des Hohlprofils, weil, wie bereits schon beschrieben, Wasser unter den Schenkel eindringen kann, wobei dieses dann in der eine Rinne bildenden Stufeneinformung ablaufen kann. Somit kann sich insbesondere in diesem Bereich kein Stauwasser bilden.

In Weiterbildung der Erfindung ist an der nach innen weisenden Hohlprofilwand ein Stufenabsatz zur Bildung einer innen liegenden Randauflage, beispielsweise für eine Stegplatte, eingeformt. Die Stegplatte kann mittels Federklemmen, die ebenfalls am Kunststoffrahmenprofil angebracht werden können, festgelegt werden. An der nach unten liegenden Hohlprofilwand sind Auflagedichtungen sowie eine Fläche zur Festlegung eines Scharnierteils vorgesehen, so dass über das Scharnier entsprechend die Schwenkverbindung zum Aufsetzkranz oder zur Zarge hergestellt werden kann.

### Beschreibung der Zeichnungen

Ein Ausführungsbeispiel der Erfindung ist in den beiden Figuren näher dargestellt und wird nachfolgend näher beschrieben. Dabei zeigt:
- Figur 1: eine geschnittene Detailansicht des Hohlprofilrahmens einer Lichtkuppel, Klappe oder Rauschabzugseinrichtung und
- Figur 2: eine weitere geschnittene Detailansicht des Hohlprofilrahmens einer Lichtkuppel, Klappe oder Rauschabzugseinrichtung in Zusammenwirkung mit einem Aufsetzkranz oder einer Zarge.

### Ausführungsbeispiele

Die Figur 1 und 2 zeigen in der geschnittenen Ansicht den Teilbereich einer Lichtkuppel, Klappe oder Rauchabzuseinrichtung 1. Die Lichtkuppel 1 umfasst hierbei einen Rahmen 2, an dem eine aus transparentem Material geformte Kuppel 3 befestigt ist, wie dies in den Figuren gezeigt ist. Der Rahmen 2 besteht aus einem Rechteckhohlprofilrahmen 4, der an einem auf einer nicht näher dargestellten Dachfläche, vorzugsweise einem Flachdach, angeordneten Aufsetzkranz oder einer Zarge 5 im geschlossen Zustand aufliegt, wie dies in der Darstellung der Figur 2 gezeigt wird. Dabei ist der Rahmen 2 mittels eines am Aufsetzkranz oder der Zarge 5 befestigten Scharniers 6 für die Offen-Stellung schwenkbar.

Wie aus der Ansicht der Figuren zu erkennen ist, besteht der Rahmen 2 aus einem im wesentlichen rechteckig gehaltenen Hohlprofil 7 aus Kunststoff, wobei das Hohlprofil 7 eine obere Hohlprofilwand 8 aufweist, an der der Lichtkuppelrand 9 festgelegt ist. Die untere Hohlprofilwand 10 liegt auf der Zarge 5 im geschlossenen Zustand dichtend auf. Das Hohlprofil 7 verfügt hierbei weiter über eine Hohlprofilwand 11, die nach außen gerichtet ist sowie eine nach innen weisende Hohlprofilwand 12, wobei an der nach außen liegenden Hohlprofilwand 11 ein Verkleidungsprofil 13 angesetzt ist. Wie deutlich aus der Stirnansichten der Figuren zu erkennen ist, sind in dem Rechteckhohlprofil 7 mehrere Kammern 14 angeordnet, deren Anordnungen in dem Hohlraum des Rechteckprofils 7 bzw. die Ausrichtung der die Kammern 14 bildenden Kammerwände 15, 16 und 17 in dem Hohlraum des Rechteckhohlprofils 7 eine bewehrungslose Versteifung des Kunststoffhohlprofils 7 für ein Verschwenken der Lichtkuppel 1 an der Zarge 5 bewirken. Somit ist festzuhalten, dass die Rahmenkonstruktion ausschließlich von einem Kunststoffhohlprofil 7 gebildet wird, welches in sich die hinreichende Steifigkeit für eine Rahmenkonstruktion aufweist, die an einem Aufsetzkranz 5 vornehmlich horizontal liegt und die durch einen nicht näher dargestellten elektromotorischen Antrieb aufgeschwenkt werden kann, ohne dass sich hier Verbiegungen am Rahmen 2 einstellen. Infolge der Einbindung der Kammern in ihrer Anordnung in dem Rechteckrahmenprofil 7 kann auf ein gesondertes Stahlblechprofil gänzlich verzichtet werden, was einerseits die Herstellungskasten sowie zu Gewichtsersparnissen führt.

Weiter ist aus den Figuren zu erkennen, dass die Kammerwände 15, 16 und 17 unter einer Schräglage in dem Hohlraum des Kunststoffhohlprofils 7 angeordnet sind. Dabei sind zumindest drei Kammerwände 15, 16 und 17 unter vorzugsweise ca. 45°-Winkeln verlaufend in dem Kunststoffhohlprofil 7 angeordnet. Wie zu erkennen ist, ist eine erste Kammerwand 15 in dem Hohlraum diagonal verlaufend angeordnet, wobei die beiden anderen Kammerwände 16 und 17 sich parallel zur ersten Kammerwand 15 zwischen der unteren Hohlprofilwand 10 und der nach innen liegenden Hohlprofilwand 12 erstrecken. Dabei sind weitere Kammerwände 18 und 19 in dem Hohlraum vorgesehen, welche quer verlaufend zu den parallel ausgerichteten Kammerwänden 15, 16 und 17 angeordnet sind zur Bildung von dreieckförmigen Hohlräumen 20.

Die obere Hohlprofilwand 8 weist eine Stufeneinformung 21 auf, welche zur Aufnahme des Schenkelrandes 22 des auf der Hohlprofilwand 8 aufliegenden Lichtkuppelrandes 9 zur Wasserabführung von eindringendem Wasser vorgesehen ist. Wie ersichtlich ist, ist dabei die Stufeneinformung 21 derart bemessen, dass sie Toleranzen der gefertigten Lichtkuppel 3 und hier insbesondere Toleranzen im Bereich des Lichtkuppelrandes 9 zulässt.

Wie insbesondere auch zu erkennen ist, sind an der nach außen weisenden Hohlprofilwand 11 ein oberer und ein unterer Auflagesteg 23 und 24 vorgesehen, wobei ein Raststeg 36 insbesondere das Verkleidungsprofil 13 an der Rahmenkonstruktion hält. Das Verkleidungsprofil 13 ist hierbei aus einem metallischen Winkelprofil geformt, welches mit seinem senkrechten Schenkel 25 an den Auflagestegen 23 und 24 befestigt ist und wobei der horizontal verlaufende Schenkel 26 die Stufeneinformung 21 sowie den Lichtkuppelrand 9 überdeckt.

Es versteht sich nun von selbst, und wie bereits schon gesagt, dass auf die Lichtkuppelfläche anfallendes Regenwasser auf den Lichtkuppelrand 9 abfließt, wobei der horizontal verlaufende Schenkel 26 hier das Eindringen von Oberflächenwasser zulässt. Das Regenwasser wird hierbei unterhalb des horizontal verlaufenden Schenkels 26 abgeführt, wobei es dann über den in die Stufeneinformung 21 eingreifenden Schenkelrandes 22 abfließt, und somit in die von der Stufenformung 21 gebildete Rinne 27 abgeführt wird.

In Weiterbildung der Erfindung ist an der nach innen weisenden Hohlprofilwand 12 ein Stufenabsatz 28 vorgesehen, wobei dieser zur Bildung einer innen liegenden Randauflage 29 bestimmt ist, so dass, wie dargestellt, auf dieser Randauflage 29 eine Verglasungsplatte 30 aufgelegt werden kann. Die Stegplatte 30 kann mittels Federelementen 31 an der Randauflage 29 befestigt werden. Die Federelemente 31 sind hierbei in angeformten Nuten festlegbar. An der unten liegenden Hohlprofilwand 10 sind Auflagedichtungen 32 und 33 vorgesehen, die sich im abgeschwenkten Zustand der Rahmenkonstruktion dichtend auf den oberen Rand der Zarge bzw. des Aufsetzkranzes 5 drücken. Weiterhin ist an der unteren liegenden Hohlprofilwand 10 eine Fläche 34 vorgesehen, an der ein Scharnierteil 35 des Scharniers 6 festgelegt werden kann.

**Bezugszeichenliste**

| | | | |
|---|---|---|---|
| 01 | Lichtkuppel, Klappe oder Rauchabzuseinrichtung | 28 | Stufenabsatz |
| | | 29 | Randauflage |
| 02 | Rahmen | 30 | Stegplatte |
| 03 | Lichtkuppel | 31 | Federelement |
| 04 | Rechteckhohlprofilrahmen | 32 | Auflagedichtung |
| 05 | Aufsetzkranz / Zarge | 33 | Auflagedichtung |
| 06 | Scharnier | 34 | Fläche |
| 07 | Hohlprofil | 35 | Scharnierteil |
| 08 | Obere Hohlprofilwand | 36 | Raststeg |
| 09 | Lichtkuppelrand | | |
| 10 | untere Hohlprofilwand | | |
| 11 | Hohlprofilwand (außen liegend) | | |
| 12 | Hohlprofilwand (innen liegend) | | |
| 13 | Verkleidungsprofil | | |
| 14 | Kammer | | |
| 15 | Kammerwand (schräg verlaufend) | | |
| 16 | Kammerwand (schräg verlaufend) | | |
| 17 | Kammerwand (schräg verlaufend) | | |
| 18 | Kammerwand (quer verlaufend) | | |
| 19 | Kammerwand (quer verlaufend) | | |
| 20 | Hohlraum (dreieckförmig) | | |
| 21 | Stufeneinformung | | |
| 22 | Schenkelrand | | |
| 23 | oberer Auflagesteg | | |
| 24 | unterer Auflagesteg | | |
| 25 | senkrechter Schenkel | | |
| 26 | horizontal Schenkel | | |
| 27 | Rinne | | |

## Patentansprüche

1. Lichtkuppel, Klappe und/oder Rauchabzugseinrichtung (1) umfassend einen Rahmen (2), an dem eine aus transparentem Material geformte Kuppel (3) befestigt ist, wobei der Rahmen (2) aus einem Rechteckhohlprofilrahmen (4) besteht, der an einem auf einer Dachfläche, vorzugsweise einem Flachdach, angeordneten Aufsetzkranz oder einer Zarge (5) im geschlossenen Zustand aufliegt, und wobei der Rahmen (2) mittels eines am Aufsetzkranz oder an der Zarge (5) befestigten Scharniers (6) in die Offenstellung schwenkbar ist, wobei der Rahmen (2) aus einem im wesentlichen rechteckig gehaltenen Hohlprofil (7) aus Kunststoff besteht, mit einer oberen Hohlprofilwand (8) an der der Lichtkuppelrand (9) festgelegt ist, und einer unteren Hohlprofilwand (10) die auf dem Aufsetzkranz oder der Zarge (5) im geschlossenen Zustand dichtend aufliegt, sowie einer nach außen und nach innen weisenden Hohlprofilwand (11, 12), wobei an der nach außen liegenden Hohlprofilwand (11) ein Verkleidungsprofil (13) angesetzt ist, und wobei in dem Rechteckhohlprofil (4) mehrere Kammern (14) angeordnet sind, wobei die Anordnungen der Kammern (14) in dem Hohlraum bzw. die Ausrichtung der die Kammern (14) bildenden Kammerwände (15, 16, 17) in dem Hohlraum des Rechteckhohlprofils (4) eine bewehrungslose Versteifung des Kunststoffhohlprofils (7) für ein Verschwenken der Lichtkuppel (3) an dem Aufsetzkranz oder der Zarge (5) bewirken, **dadurch gekennzeichnet, dass** die Kammerwände (15, 16, 17) unter einer Schräglage in dem Hohlraum des Kunststoffhohlprofils (7) angeordnet sind und zumindest drei Kammerwände (15, 16, 17) unter vorzugweise ca. 45°-Winkeln verlaufend in dem Kunststoffhohlprofil (7) angeordnet sind.

2. Lichtkuppel nach Anspruch 1,
**dadurch gekennzeichnet,**
**dass** eine erste Kammerwand (15) sich in dem Hohlraum diagonal erstreckt bzw. angeordnet ist, wobei die beiden anderen Kammerwände (16) und (17) sich parallel zur ersten Kammerwand (15) zwischen der unteren Hohlprofilwand (10) und der nach innen liegenden Hohlprofilwand (12) erstrecken.

3. Lichtkuppel nach Anspruch 2,
**dadurch gekennzeichnet,**
**dass** weitere Kammerwände (18) und (19) in dem Hohlraum vorgesehen sind, welche quer verlaufend zu den parallel ausgerichteten Kammerwänden (15, 16, 17) angeordnet sind, zur Bildung von dreieckförmigen Hohlräumen (20).

4. Lichtkuppel nach Anspruch 1,
**dadurch gekennzeichnet,**
**dass** die obere Hohlprofilwand (8) eine Stufeneinformung (21) aufweist, welche zur Aufnahme eines Schenkelrandes (22) des auf der Hohlprofilwand (8) aufliegenden Lichtkuppelrandes (9) sowie zur Wasserabführung von eindringendem Wasser vorgesehen ist.

5. Lichtkuppel nach Anspruch 1 bis 4,
**dadurch gekennzeichnet,**
**dass** an der nach außen weisenden Hohlprofilwand (11) ein oberer und ein unterer Raststeg (23) und (24) zur Halterung des Verkleidungsprofils (13) angeformt sind.

6. Lichtkuppel nach Ansprüche 4 und 5,
**dadurch gekennzeichnet,**
**dass** das Verkleidungsprofil (13) aus einem vorzugsweise metallischen Winkelprofil gebildet ist welches mit seinem senkrechten Schenkel (25) an den Raststegen (23) und (24) befestigt ist, und wobei der horizontal verlaufende Schenkel (26) die Stufeneinformung (21) sowie den Lichtkuppelrand (9) überdeckt.

7. Lichtkuppel nach Anspruch 1,
**dadurch gekennzeichnet,**
**dass** an der nach innen weisenden Hohlprofilwand (12) ein Stufenabsatz (28) zur Bildung einer innen liegenden Randauflage (29) beispielsweise für eine Stegplatte (30) eingeformt ist.

8. Lichtkuppel nach Anspruch 1,
**dadurch gekennzeichnet,**
**dass** an der unten liegenden Hohlprofilwand (10) Auflagedichtungen (32) und (33) sowie eine Fläche (34) zur Festelegung eines Scharnierteils (35) vorgesehen sind.

## Claims

1. A skylight dome, a flap and/or a smoke extraction device (1) comprising a frame (2), on which a dome (3) formed from a transparent material is fixed, wherein the frame (2) comprises a rectangular hollow profile frame (4), which rests on a skylight base or a frame (5) arranged an a roof surface, preferably a flat roof, in the closed state, and wherein the frame (2) can be swivelled into the open position by means of a hinge (6) fastened to the skylight base or frame (5), wherein the frame (2) comprises a hollow profile (7) of plastic held essentially in a rectangular form, is fixed with an upper hollow profile wall (8) to the skylight dome edge (9), and a lower hollow profile wall (10) which rests in a sealing manner on the skylight base or the frame (5) in the closed state, as well as an outwardly and inwardly facing hollow profile wall (11, 12), wherein a trim profile (13) is fixed to the outwardly facing hollow profile wall (11) and wherein a plurality of chambers (14) are arranged in the rectangular hollow profile (4), wherein the arrangements of the chambers (14) in the hollow space and the orientation of the chamber walls (15, 16, 17) forming the chambers (14) in the hollow space of the rectangular hollow profile (4) bring about a reinforcement-free stiffening of the plastic hollow profile (7) for the swivelling of the skylight dome (3) on the skylight base or frame (5), **characterised in that** the chamber walls (15, 16, 17) are arranged in an inclined position in the hollow space of the plastic hollow profile (7) and at least three chamber walls (15, 16, 17) are arranged in the plastic hollow profile (7) running at preferably approx. 45° angles.

2. The skylight dome according to claim 1,
**characterised in that**
a first chamber wall (15) extends or is arranged diagonally in the hollow space, wherein the two other chamber walls (16) and (17) extend parallel to the first chamber wall (15) between the lower hollow profile wall (10) and the inwardly facing hollow profile wall (12).

3. The skylight dome according to claim 2,
**characterised in that**
further chamber walls (18) and (19) are provided in the hollow space, said chamber walls being arranged running transversely to the chamber walls (15, 16, 17) aligned in parallel, for the formation of triangular hollow spaces (20).

4. The skylight dome according to claim 1,
**characterised in that**
the upper hollow profile wall (8) comprises a stepped inwardly formed portion (21), which is provided to receive a leg edge (22) of the skylight dome edge (9) resting on the hollow profile wall (8) and also for water drainage of penetrating water.

5. The skylight dome according to claim 1 to 4,
**characterised in that**
an upper and a lower latching web (23) and (24) for holding the trim profile is formed on the outwardly facing hollow profile wall (11).

6. The skylight dome according to claims 4 and 5,
**characterised in that**
the trim profile (13) is constituted by a preferably metallic angle profile which is fixed with its vertical leg (25) to the latching webs (23) and (24), and wherein the horizontally running leg (26) overlaps the stepped inwardly formed portion (21) and also the skylight dome edge (9).

7. The skylight dome according to claim 1,
**characterised in that**
a stepped shoulder (28) for forming an inner edge support (29), for example for a web plate (30), is formed on the inwardly facing hollow profile wall (12).

8. The skylight dome according to claim 1,
**characterised in that**
support seals (32) and (33) as well as a face (34) for fixing a hinge part (35) are provided on the lower hollow profile wall (10).

## Revendications

1. Lumidôme, clapet ou système d'évacuation des fumées (1) comprenant un cadre (2) sur lequel est fixé un dôme (3) façonné en une matière transparente, le cadre (2) étant constitué d'un cadre rectangulaire en profilés creux (4) qui repose sur une couronne d'appui placée sur une surface de toit, de préférence sur un toit plat ou sur une huisserie (5) en position fermée et le cadre (2) étant susceptible de pivoter dans la position ouverte au moyen d'une charnière (6) placée sur la couronne d'appui ou sur l'huisserie (5), le cadre (2) étant constitué d'un profilé creux (7) maintenu sensiblement à la rectangulaire en matière plastique, avec une paroi supérieure (8) de profilé creux sur laquelle est immobilisé le bord (9) du dôme lumineux et une paroi inférieure (10) de profilé creux qui en position fermée repose en assurant l'étanchéité sur la couronne d'appui ou sur l'huisserie (5), ainsi qu'avec une paroi (11, 12) de profilé creux dirigée vers l'extérieur et vers l'intérieur, sur la paroi (11) de profilé creux située vers l'extérieur étant rattaché un profilé d'habillage (13) et dans le profilé creux (4) rectangulaire étant placés plusieurs compartiments (14),
les dispositions des compartiments (14) dans l'espace creux ou l'orientation des parois de compartiment (15, 16, 17) formant les compartiments (14) dans l'espace creux du profilé creux (4) rectangulaire assurant un renfort sans armature du profilé creux (7) en matière plastique pour un pivotement du lumidôme (3) sur la couronne d'appui ou sur l'huisserie (5), **caractérisé en ce que** la parois (15, 16, 17) de compartiments sont placées dans une position inclinée dans l'espace creux du profilé creux (7) en matière plastique et au moins trois parois (15, 16, 17) de compartiments sont placées en s'écoulant sous des angles de 45° de préférence dans le profilé creux (7) en matière plastique.

2. Lumidôme selon la revendication 1,
**caractérisé en ce qu'**une première paroi (15) de compartiment s'étend ou est placée à la diagonale dans l'espace creux, les deux autres parois (16) et (17) de compartiment s'étendant à la parallèle de la première paroi (15) de compartiment entre la paroi inférieure (10) de profilé creux et la paroi (12) de profilé creux s'étendant vers l'intérieur.

3. Lumidôme selon la revendication 2,
**caractérisé en ce que** des parois (18) et (19) supplémentaires sont prévues dans l'espace creux, lesquelles sont placées en s'écoulant à la transversale vers les parois (15, 16, 17) de compartiments orientées à la parallèle, pour former des espaces creux (20) de forme triangulaire.

4. Lumidôme selon la revendication 1,
**caractérisé en ce que** la paroi supérieure (8) de profilé creux comporte une empreinte (21) en échelons, laquelle est prévue pour loger un bord (22) de branche du bord (9) du lumidôme reposant sur la paroi (8) de profilé creux, ainsi que pour évacuer de l'eau pénétrante.

5. Lumidôme selon la revendication 1 à 4,
**caractérisé en ce que** sur la paroi (11) de profilé creux dirigée vers l'extérieur est rapportée une barrette d'enclenchement (23) et (24) supérieure et inférieure pour maintenir le profilé (13) d'habillage.

6. Lumidôme selon la revendication 4 et la revendication 5,
**caractérisé en ce que** le profilé (13) d'habillage est formé par une cornière de préférence métallique, qui par sa branche (25) verticale est fixée sur les barrettes d'enclenchement (23) et (24) et la branche (26) s'écoulant à l'horizontale recouvrant l'empreinte (21) en échelons, ainsi que le bord (9) du lumidôme.

7. Lumidôme selon la revendication 1,
**caractérisé en ce que** sur la paroi (12) de profilé creux dirigée vers l'intérieur est moulé un talon étagé (28) pour former un appui de bordure (29) situé à l'intérieur, par exemple pour une plaque à nervures (30).

8. Lumidôme selon la revendication 1,
**caractérisé en ce que** sur la paroi (10) de profilé creux située dans le bas sont prévus des joints d'appui (32) et (33), ainsi qu'une surface (34) pour immobiliser une pièce de charnière (35).
